# EUROPÄISCHE PATENTSCHRIFT

(11) **EP 0 474 814 B1**
(45) Veröffentlichungstag und Bekanntmachung des Hinweises auf die Patenterteilung: **03.01.1996**
(21) Anmeldenummer: 91906247.1
(22) Anmeldetag: 26.03.1991
(51) Int. Cl.: A41D 13/02

(54) **BEKLEIDUNG, INSBESONDERE FÜR KÖCHE**
CLOTHING, IN PARTICULAR FOR COOKS
VETEMENT, EN PARTICULIER POUR CUISINIERS

(30) Priorität: 29.03.1990 CH 1041/90
(43) Veröffentlichungstag der Anmeldung: 18.03.1992
(73) Patentinhaber: BERNI, Bruno, CH-7132 Vals (CH)
(72) Erfinder: BERNI, Bruno, CH-7132 Vals (CH)
(74) Vertreter: Schaumburg, Thoenes & Thurn
(86) Internationale Anmeldenummer: CH9100072
(87) Internationale Veröffentlichungsnummer: WO9114382

(56) Entgegenhaltungen:
- DE-U- 7 708 834
- DE-U- 8 034 173
- FR-A- 2 399 783
- GB-A- 14 651
- GB-A- 20 680
- GB-A- 178 240
- US-A- 3 428 962
- US-A- 3 984 876

## Beschreibung

Die Erfindung betrifft eine Bekleidung, insbesondere für Köche gemäß dem Oberbegriff des Anspruchs 1. Eine solche Bekleidung ist aus der DE-U-77 08 834 bekannt.

Die traditionellen Bekleidungen für Köche bestehen in der Regel aus mehreren Einzelstücken, und zwar einer Jacke mit Knopfverschluß, einer Hose mit Trägern oder Gürtel und einer Schürze. Das Einsetzen der Knöpfe in die Aufnahmeschlitze der Jacken bereitet öfters Schwierigkeiten und die Aufnahmeschlitze werden vorzeitig ausgedehnt, was den sicheren Zusammenhalt gefährdet.

Durch die sich einstellenden wiederholten Bückbewegungen bei der Arbeit werden die herkömmlichen Bekleidungen für Köche gelockert, die engliegende Eigenart an der menschlichen Körper geht verloren und der Luftzutritt erhält freie Bahn. Die Folge ist, daß nach Verlassen heißer Arbeitsstellen und Eintreten in gekühlte Räume, insbesondere Tiefkühlkammern, wo Temperaturen von mehr als -18° vorherrschen, gesundheitliche Nachteile nicht lange auf sich warten lassen. Dieser Nachteil wird durch die in Form eines Overalls ausgebildete Bekleidung gemäß der DE-U-77 08 834 beseitigt.

Die zu der Bekleidung gehörende Schürze wird jeweils durch Bändchen auf der Höhe der Hüften vom Benützer bzw. vom Koch festgebunden. Die relativ schwachen Bändchen werden jedoch durch den vielen Gebrauch leicht zerissen und vielfach ganz von der Schürze abgetrennt.

GB-A-20680 offenbart eine Bekleidung, wobei an einem Jackett im Bereich der Hüften des Trägers Verschlußmittel vorgesehen sind, an welchen eine mit Verschlußmitteln versehene Schürze teilweise lösbar befestigt ist.

Der Erfindung liegt die Aufgabe zugrunde, eine Bekleidung der eingangs genannten Art anzugeben, die ein bequemes Befestigen der Schürze erlaubt und ein gepflegtes Aussehen des Trägers vermittelt.

Diese Aufgabe wird durch die im kennzeichnenden Teil des Anspruchs 1 angegebenen Merkmale gelöst. Zweckmäßige weitere Ausbildungen sind den Unteransprüchen entnehmbar.

Auf der beiliegenden Zeichnung ist der Erfindungsgegenstand in einem Ausführungsbeispiel dargestellt, und zwar zeigen:
- Fig. 1: eine Vorderansicht,
- Fig. 2: eine teilweise Rückenseitenansicht,
- Fig. 3: eine Rückseite einer Schürze und
- Fig. 4: eine der Bekleidung zugeordnete Krawatte.

1 bezeichnet ein Kleidungsstück in Form eines Jacketts mit einem Halskragen 3. 5 ist ein innenseits des Jacketts durch eine Naht 4 befestigter Brustteil der mit die Vorderseite des Jacketts 1 verzierenden Knöpfen 6 versehen ist. 7 ist ein vom Halskragen 3 bis zum Hosenschlitz 8' der Hose 8 sich erstreckender Reissverschluss mit zwei nicht besonders gezeichneten konventionellen Schiebern, die das Oeffnen von beiden Enden ermöglichen. Im Uebergangsbereich der Hose 8 zum Jackett 1 sind an der Vorderseite des letzteren ca. 2-3 cm breite und ca. 6-8 cm lange Flächenreissverschlussteile 9 angebracht. Am rückseitigen Teil, des Kleidungsstückes resp. des Jacketts 1 befindet sich auf der Höhe des Hosenbundes zwischen den beiden Flächenreissverschlussteilen 9 ein Elastikband 10, welches sich dem Hosenbund im Bereich der Hüften anschmiegt und das Festhalten der Hose am menschlichen Träger bzw. Koch ohne besonderen Gürtel veranlasst. 11 (Fig. 3) ist eine aus einem Gewebe oder Kunststoff bestehende Schürze, welche an der Oberseite im Abstand nebeneinander zwei Flächenreissverschlussteile 9' besitzt, die zum Aufbringen auf die Flächenreissverschlussteile 9 am Jackett 1 bestimmt sind. Insbesondere sind in dem Bereich der Schürze 11, welcher an dem Bund der Hose 8 zur Anlage gebracht wird, auf beiden Seiten der Schürze 11, also an ihrer Vorder- und an ihrer Rückseite, wenigstens je zwei Flächenreissverschlussteile 9' angeordnet. Angenähert etwa von der Breite dieses Bundbereiches weist die Schürze 11 einen angrenzend an diesen Bundbereich vorgesehenen Umschlag auf, welcher jeweils auf einer der Schürzenseiten die Flächenreissverschlussteile 9' in seiner umgeschlagenen Lage abdeckt. Dieser Umschlag ist vorzugsweise an seinen freien Ecken seiner Schmalseiten mit einer kurzen Naht mit der Schürze 11 verbunden, sodass er in seinen umgeschlagenen Lagen, quasi gerastet gehalten ist. Es ist aber auch möglich, anstelle dieser beiden Nähte, oder zusätzlich zu diesen, den Umschlag mit Haftelementen, beispielsweise Druckknopfpaaren in den jeweiligen umgeschlagenen Lagen zu halten. Die Rückseite der Hose 8 ist mit Taschen 12 versehen, welche zweckdienlich in konventioneller Art durch Knöpfe oder angebrachte Klebverschlussteile verschlossen sind. Der Bekleidung ist ein um den Hals des Trägers bzw. Koches zu legen des und mit einem separaten Krawattenknoten 14 zu schliessen des Halsband 13 (Fig. 4) zugeordnet.

## Patentansprüche

1. Bekleidung, insbesondere für Köche, bei der an einem weißen Jackett (1) eine Hose (8) angenaht ist, an welcher ein sich vom Hosenschlitz (8') über den Hosenbund gegen den Kragen (3) am Jackett (1) gerichteter Reißverschluß (7) vorgesehen ist, dadurch **gekennzeichnet**, daß wenigstens an zwei einander gegenüberliegenden Seiten am Hosenbund Flächenreißverschlußteile (9) angeordnet sind, an welchen eine mit Flächenreißverschlußteilen (9') versehene Schürze lösbar befestigt ist.

2. Bekleidung nach Anspruch 1, dadurch **gekennzeichnet**, daß die Schürze (11) die Flächenreißverschlußteile (9') im Bereich ihres dem Hosenbund gegenüberliegenden Randbereiches auf beiden ihrer Seiten aufweist und daß in demselben Bereich ein Umschlag zur Abdeckung der auf einer Schürzenseite liegenden Flächenreißverschlußteile (9') vorgesehen ist, wobei der Umschlag in jeder der Abdecklagen fixierbar ist.

3. Bekleidung nach einem der Ansprüche 1 oder 2, dadurch **gekennzeichnet**, daß der Umschlag der Schürze (11) in den Abdecklagen an seinen schmalen Rändern an der Schürze fixierbar ist.

4. Bekleidung nach einem der Ansprüche 1 bis 3, dadurch **gekennzeichnet**, daß der Umschlag der Schürze in den Abdecklagen durch Haftelemente, insbesondere Druckknöpfe, an der Schürze fixierbar ist.

5. Bekleidung nach einem der Ansprüche 1 bis 4, dadurch **gekennzeichnet**, daß die Hose (8) eine weiß-schwarze Karrierung besitzt und der das Jackett (1) bildende Teil aus einem weißen Gewebe besteht.

6. Bekleidung nach einem der Ansprüche 1 bis 5, dadurch gekennzeichnet, dass dem Jackett (1) ein von letzterem unabhängiges Halsband (13) zugeordnet ist, dessen Enden durch einen separaten Krawattenknopf (14) gezogen sind, dessen Rückseite aus einem Gummiband besteht.

7. Bekleidung nach einem der Ansprüche 1 bis 6, dadurch gekennzeichnet, dass an den Taschen (12) der Hose (8) Flächenreissverschlussteile vorgesehen sind.

## Claims

1. Clothing, more particularly for cooks, wherein trousers (8) are sewn to a white jacket (1), the trousers being provided with a slide fastener (7) extending from the trousers fly (8') over the waistband towards the collar (3) of the jacket (1), characterised in that valero fastener parts (9) are provided at least on two opposite sides of the waistband, an apron provided with valero fastener parts (9') being releasably secured to said valero slide fastener parts (9).

2. Clothing according to claim 1, characterised in that the apron (11) has the valero fastener parts (9') in the region of its edge zone opposite the waistband, on both its sides, and in that a flap for covering the valero fastener parts (9') on one side of the apron is provided in the same zone, the flap being adapted to be fixed in each of the covering positions.

3. Clothing according to claim 1 or 2, characterised in that the flap of the apron (11) is adapted to be fixed on the apron at its narrow edges in the covering positions.

4. Clothing according to any one of claims 1 to 3, characterised in that the apron flap is adapted to be fixed on the apron in the covering positions by securing elements, more particularly press fasteners

5. Clothing according to any one of claims 1 to 4, characterised in that the trousers (8) have a black and white chequering and the part forming the jacket (1) consists of a white fabric.

6. Clothing according to any one of claims 1 to 5, characterised in that a neck band (13) independent of the jacket (1) is associated therewith, its ends being drawn through a separate cravat holder (14), the back of which consists of a rubber band.

7. Clothing according to any one of claims 1 to 6, characterised in that valero fastener parts are provided on the pockets (12) of the trousers (8).

## Revendications

1. Vêtement, en particulier pour cuisiniers, selon lequel un pantalon (8) est cousu à une veste blanche (1), pantalon sur lequel est prévue une fermeture à glissière (7) s'étendant depuis la braguette (8'), par-delà la ceinture du pantalon, juscu'au col (3) de la veste (1), caractérisé en ce que des éléments (9) de fermeture à bande agrippante sont disposés au moins sur deux côtés mutuellement opposés sur la ceinture du pantalon, éléments sur lesquels un tablier peut être fixé de manière amovible par des éléments (9') de fermeture à bande agrippante.

2. Vêtement selon la revendication 1, caractérisé en ce que le tablier (11) présente les éléments (9') de fermeture à bande agrippante sur les deux côtés de sa région de bord faisant face à la ceinture du pantalon, et en ce cu'est prévu, dans la même région, un rabat pour recouvrir les éléments (9') de fermeture à bande agrippante se trouvant sur un côté du tablier, ledit rabat pouvant être fixé dans chacune des positions de recouvrement.

3. Vêtement selon la revendication 1 ou 2, caractérisé en ce que le rabat du tablier (11) peut être fixé dans les positions de recouvrement sur le tablier par ses bords étroits.

4. Vêtement selon l'une quelconque des revendications 1 à 3, caractérisé en ce que le rabat du tablier peut être fixé dans les positions de recouvrement sur le tablier par des éléments d'accrochage, notamment des boutons-pression.

5. Vêtement selon l'une quelconque des revendications 1 à 4, caractérisé en ce que le pantalon (8) est à carreaux noir et blanc, et la partie constituant la veste (1) est en tissu blanc.

6. Vêtement selon l'une quelconque des revendications 1 à 5, caractérisé en ce qu'un ruban de cravate (13) indépendant de la veste (1) est associé à cette dernière, ruban dont les extrémités sont tirées à travers un noeud de cravate séparé (14), dont le côté arrière est constitué d'une bande de caoutchouc.

7. Vêtement selon l'une quelconque des revendications 1 à 6, caractérisé en ce que des éléments de fermeture à bande agrippante sont prévus sur les poches (12) du pantalon (8).
